# EUROPÄISCHE PATENTSCHRIFT

(11) **EP 0 394 970 B1**
(45) Veröffentlichungstag und Bekanntmachung des Hinweises auf die Patenterteilung: **13.07.1994**
(21) Anmeldenummer: 90107782.6
(22) Anmeldetag: 24.04.1990
(51) Int. Cl.: D05B 37/06

(54) **Untermesser für eine Stufenschneideeinrichtung**
Cutting blade for trimming device on sewing machine
Contre-lame de rogneur sur machine à coudre

(30) Priorität: 25.04.1989 DE 8905221 U
(43) Veröffentlichungstag der Anmeldung: 31.10.1990
(73) Patentinhaber: Bohnenkamp, Hans, D-63743 Aschaffenburg (DE)
(72) Erfinder: Bohnenkamp, Hans, D-63743 Aschaffenburg (DE)
(74) Vertreter: Schaumburg, Thoenes & Thurn

(56) Entgegenhaltungen:
- FR-A- 1 193 586
- LU-A- 59 101

## Beschreibung

Die Neuerung betrifft ein plattenförmiges Untermesser für eine Stufenschneideeinrichtung an einer Nähmaschine, umfassend einen Halterungsabschnitt, mit dem das Untermesser an einem parallel zur Nähfläche verstellbaren Messerträger befestigbar ist, und einen zwischen die zu beschneidenden Stofflagen einführbaren Schneidenabschnitt, der von dem Halterungsabschnitt durch einen V-förmigen zur Messerrückseite hin offenen Einschnitt getrennt ist und an seiner dem Halterungsabschnitt zugekehrten Innenseite eine zum Zusammenwirken mit einem Obermesser bestimmte Schneide trägt.

Eine Stufenschneidevorrichtung, für die das vorstehend beschriebene Unter- oder Gegenmesser bestimmt ist, ist beispielsweise in der deutschen Auslegeschrift 1140442 beschrieben. Sie umfaßt zwei Messersätze. Ein erstes Obermesser und ein erstes Untermesser dienen dazu, die Ränder zweier miteinander zu vernähender Stoffteile in einem bestimmten Abstand von der Naht sauber abzuschneiden. Der in Nährichtung hinter dem ersten Messersatz angeordnete zweite Messersatz, zu dem das eingangs genannte Untermesser gehört, dient dazu, einen weiteren Streifen allein von der oberen Stoffschicht abzuschneiden, so daß der neben der Naht liegende Rand der oberen Stoffschicht schmaler als der neben der Naht liegende Randbereich der unteren Stoffschicht ist. Das in der DE-AS 1140442 beschriebene Untermesser unterscheidet sich von dem eingangs genannten in der Praxis heute verwendeten Untermesser lediglich dadurch, daß die Schneide an einem rechteckigen Ausschnitt in dem plattenförmigen Untermesser ausgebildet ist.

Die von dem ersten Messersatz abgeschnittenen Stoffreste stauen sich an der Vorderkante des Untermessers des zweiten Messersatzes. Diese Stoffreste wurden bei den bisherigen Maschinen vor dem Untermesser abgesaugt. Dies ist bei einer neuen Maschinengeneration aufgrund der geänderten Bauart nicht mehr möglich. Die Stoffreste werden nun von einer hinter dem Untermesser liegenden Absaugevorrichtung abgesaugt. Es hat sich jedoch gezeigt, daß diese Absaugung nicht wirksam arbeiten kann, so daß sich stauende Stoffreste zu Nähstörungen und sogar zum Nadelbruch führen können.

Der Neuerung liegt die Aufgabe zugrunde, ein Untermesser der eingangs genannten Art anzugeben, mit dem eine einwandfreie Absaugung der Stoffreste möglich ist.

Diese Aufgabe wird neuerungsgemäß dadurch gelöst, daß das Untermesser auf mindestens einem Teil seiner in Nährichtung weisenden Vorderkante nach unten und rückwärts abgeschrägt ist.

Durch die Abschrägung, die gemäß einer bevorzugten Ausführungsform als in Längsrichtung der Vorderkante gekrümmte Hohlkehle ausgebildet ist, wird die bisher die Stoffreste festhaltende Staukante beseitigt. Die Stoffreste können nun problemlos unter dem Untermesser hindurch abgesaugt werden. Die mit dem Stauen der Stoffreste verbundenen Störungen treten nicht mehr auf.

Die folgende Beschreibung erläutert in Verbindung mit den beigefügten Zeichnungen die Neuerung anhand eines Ausführungsbeispieles. Es zeigen:
- Fig. 1: eine Draufsicht auf das neuerungsgemäße Untermesser,
- Fig. 2: eine Unteransicht des in Figur 1 dargestellten Untermessers und
- Fig. 3: einen Schnitt durch das Untermesser entlang Linie III-III in Figur 1.

Das in den Figuren 1 bis 3 dargestellte Untermesser 10 besteht aus einer rechteckigen flachen Platte mit einem Halterungsabschnitt 12 mit zwei Bohrungen 14 zur Aufnahme von Schrauben, mit denen das Untermesser 10 an einem nicht dargestellten Messerträger befestigt werden kann.

Der Untermesser 10 umfaßt ferner einen Schneidenabschnitt 16, der von dem Halterungsabschnitt 12 durch einen V-förmigen Einschnitt 18 getrennt ist und auf seiner dem Halterungsabschnitt 12 zugekehrten Innenseite die zum Zusammenwirken mit dem Obermesser bestimmte Schneide 20 trägt. Das Untermesser 10 wird in der Weise montiert, daß der V-förmige Einschnitt 18 nach rückwärts, d.h. entgegen der Nährichtung offen ist. Die in Nährichtung weisende Vorderkante 22 des Untermessers 10 ist nach rückwärts und unten hin durch eine leicht gekrümmt Hohlkehle 24 abgeschrägt, wie man dies in den Figuren 2 und 3 erkennen kann. Durch diese Abschrägung wird jede Staufläche vermieden, an der sich Stoffreste sammeln könnten. Die Stoffreste können unter der Wirkung der Absaugvorrichtung problemlos an dem Untermesser abgleiten und damit aus dem Näh- und Schneidebereich entfernt werden.

## Patentansprüche

1. Plattenförmiges Untermesser (10) für eine Stufenschneideeinrichtung an einer Nähmaschine, umfassend einen Halterungsabschnitt (12), mit dem das Untermesser (10) an einem parallel zur Nähfläche verstellbaren Messerträger befestigbar ist, und einen zwischen die zu beschneidenden Stofflagen einführbaren Schneidenabschnitt (16), der von dem Halterungsabschnitt (12) durch einen V-förmigen zur Messerrückseite hin offenen Einschnitt (18) getrennt ist und an seiner dem Halterungsabschnitt (12) zugekehrten Innenseite eine zum Zusammenwirken mit einem Obermesser bestimmte Schneide (20) trägt, dadurch **gekennzeichnet,** daß das Untermesser (10) auf mindestens einem Teil seiner in Nährichtung weisenden Vorderkante (22) nach unten und rückwärts abgeschrägt ist.

2. Plattenförmiges Untermesser nach Anspruch 1, dadurch **gekennzeichnet,** daß die Abschrägung als in Längsrichtung der Vorderkante gekrümmte Hohlkehle (24) ausgebildet ist.

## Claims

1. A plate-shaped lower blade (10) for a progressive trimming device on a sewing machine comprising a supporting portion (12) by means of which the lower blade (10) can be fixed to a cutting blade carrier adjustable parallel to the sewing plane, and a cutting edge portion (16) insertable between the cloth spread to be trimmed, said cutting edge portion being separated from said supporting portion (12) by a V-shaped recess open towards the rear side of the cutting blade and, on its inner side facing towards the supporting portion, carrying a cutting edge (20) intended to cooperate with an upper blade, characterized in that the lower blade (10) is downwardly and rearwardly chamfered on at least a part of its front edge facing towards the sewing direction.

2. A plate-shaped lower blade according to claim 1, characterized in that the chamfering is formed as a channel (24) curved in the longitudinal direction of the front edge.

## Revendications

1. Lame inférieure (10) en forme d une plaque pour un rogneur étagé sur une machine à coudre comprenant une section de support (12), au moyen de laquelle la lame inférieure peut être fixée à un porte-lame ajustable en parallèle à la surface à coudre, et une section de couteau (16) qui peut être insérée entre les couches de l'étoffe à rogner, ladite section de couteau étant séparée de la section de support (12) par une entaille (18) ouverte vers le dos de la lame et portant à son côté intérieur adjacent à la section de support (12) un couteau (20) destiné au concours avec une lame supérieure, charactérisée en ce que la lame inférieure (10) est chanfreinée vers le bas et le dos sur au moins une partie de son arête avant (22) montrant en direction de coudre.

2. Lame inférieure (10) en forme d'une plaque selon la revendication 1, charactérisée en ce que le chanfrein est formé comme une cannelure (24) courbée en direction longitudinale de l'arête avant (22).
